# EUROPÄISCHE PATENTSCHRIFT

(11) **EP 1 930 122 B1**
(45) Veröffentlichungstag und Bekanntmachung des Hinweises auf die Patenterteilung: **14.07.2010**
(21) Anmeldenummer: 07021238.6
(22) Anmeldetag: 31.10.2007
(51) Int. Cl.: B24C 5/06

(54) **Strahleinrichtung mit einem Schleuderrad**
Blasting device with throwing wheel
Dispositif à jet avec roue centrifugue

(30) Priorität: 07.12.2006 DE 102006058022
(43) Veröffentlichungstag der Anmeldung: 11.06.2008
(73) Patentinhaber: Schlick, Horst-Dieter, 48282 Emsdetten (DE)
(72) Erfinder: Schlick, Horst-Dieter, 48282 Emsdetten (DE); Petrovic, Milutin, 48607 Ochtrup (DE)
(74) Vertreter: Linnemann, Winfried

(56) Entgegenhaltungen:
- WO-A-92/00835
- DE-A1- 1 477 978
- DE-B- 1 062 570
- DE-C- 956 914
- GB-A- 2 412 890
- US-A- 3 383 804
- US-A- 3 945 150
- US-A- 4 697 391
- US-A- 5 209 024

## Beschreibung

Die vorliegende Erfindung betrifft eine Strahleinrichtung mit einem Schleuderrad, wobei das Schleuderrad eine Grundscheibe, die mit einer Antriebswelle verbindbar ist, und mehrere mit der Grundscheibe lösbar verbundene Schleuderschaufeln aufweist, wobei die Grundscheibe pro Schleuderschaufel eine Aufnahme aufweist, wobei jede Schleuderschaufel einen in die Aufnahme passenden Fußteil aufweist und wobei ein einziges gemeinsames Arretierungsmittel zur lösbaren Fixierung aller Schleuderschaufeln vorgesehen ist.

Strahleinrichtungen und zugehörigen Schleuderräder sind aus dem praktischen Einsatz seit langem bekannt. Dabei gibt es zwei grundsätzliche Ausführungen von Schleuderrädern, nämlich solche mit zwei Grundscheiben, zwischen denen die Schleuderschaufeln angeordnet sind, und solche mit einer einzelnen Grundscheibe, an der die Schleuderschaufeln einseitig gehaltert sind. Die letztgenannte Ausführung wird heutzutage bevorzugt, weil sie die Montage und Demontage der Schleuderschaufeln, die in der Strahleinrichtung ein Verschleißteil darstellen, erleichtert. Zudem besteht zunehmend das Bestreben, die Montage und Demontage der Schleuderschaufeln dadurch weiter zu vereinfachen, dass die Schleuderschaufeln nicht mehr einzeln und für sich mit der Grundscheibe verbunden werden, sondern dass alle Schleuderschaufeln des Schleuderrades mit einem einzigen gemeinsamen Arretierungsmittel an der Grundscheibe fixiert werden.

Ein Schleuderrad der eingangs genannten Art ist aus EP 0 688 633 A1 bekannt. Diese Schrift zeigt ein Schleuderrad mit einer Grundscheibe und daran einseitig gehalterten Schleuderschaufeln. Die Grundscheibe hat in ihrer Oberseite radiale, im Querschnitt gesehen nicht hinterschnittene Nuten. Radial außen haben die Nuten in Radialrichtung gesehen jeweils eine hinterschnittene Schräge. Mit dieser Schräge wirkt je eine Gegenschräge an einem Schaufelfußteil zusammen, wenn die Schaufel in die zugehörige Nut in die Grundscheibe eingesetzt ist. Radial innen ragt der Schaufelfußteil in Radialrichtung nach innen über die übrige Schleuderschaufel vor. Nahe dem radial inneren Ende der Nuten läuft in der Grundscheibe eine Ringnut um. Nach dem Einsetzen des Fußteils aller Schaufeln in deren Nuten in der Grundscheibe wird in die Ringnut ein O-Ring eingelegt. Dann wird ein zentraler Impeller mit einem die Fußstücke der Schaufeln an deren radial innerem Ende fixierenden Flansch an der Grundscheibe angebracht.

Das Anbringen der Schleuderschaufeln funktioniert hier nur, wenn die Grundscheibe in einer im wesentlichen horizontalen Lage und mit den Nuten nach oben liegt. Bei einer Lage der Grundscheibe in einer schrägen oder vertikalen Ebene oder sogar mit den Nuten nach unten haben die Schaufeln vor dem Anbringen des Impellers mit dem fixierenden Flansch keinen ausreichenden Halt und fallen zumindest zum Teil aus den Nuten heraus. Damit unterliegt dieses bekannte Schleuderrad bei der Montage der Schleuderschaufeln einer Einschränkung dahingehend, dass eine bestimmt Lage der Grundscheibe für die Montage der Schleuderschaufeln eingehalten werden muss. Diese Lage kann in vielen Fällen nur dann eingenommen werden, wenn die Grundscheibe aus einer zugehörigen Strahleinrichtung ausgebaut wird, sofern innerhalb der Strahleinrichtung die Grundscheibe in ihrem montierten Zustand keine geeignete Ausrichtung für die Montage der Schleuderschaufeln einnimmt. Damit ergibt sich ein hoher Demontage- und Montageaufwand, der an sich mit dem einzigen gemeinsamen Arretierungsmittel zur Fixierung aller Schleuderschaufeln vermieden werden sollte.

Weitere vergleichbare Schleuderräder sind aus DE-PS 24 07 247 und DE-PS 23 63 507 bekannt. Diese Schriften zeigen übereinstimmend Schleuderräder mit Schleuderschaufeln, deren Fußteile im wesentlichen in Axialrichtung in Aufnahmen in einer Grundscheibe einsetzbar sind. Radial außen haben die Aufnahmen je eine radial nach innen weisende, schräge Nase, die in eine passende, schräge Ausnehmung radial außen am Fußteil eingreift. Zur Montage der Schleuderschaufel wird zunächst die Ausnehmung am radial äußeren Ende des Fußteils in Eingriff mit der Nase in der Nut gebraucht, wobei die Schaufel in einer schrägen Stelle axial zur Grundscheibe hin und dann radial nach außen bewegt wird. Dann wird das radial innere Ende der Schaufel axial zur Grundscheibe hin bewegt. Nachdem alle Schaufeln eingesetzt sind, erfolgt abschließend eine Sicherung der Schaufeln mit einem zentralen Befestigungsflansch, der einen radial inneren Endabschnitt der Fußteile aller Schaufeln überdeckt und gegen die Grundscheibe einklemmt.

Auch bei diesen bekannten Schleuderrädern stellt sich das Problem, dass für die Montage der Schleuderschaufeln die Grundscheibe eine günstige, möglichst horizontale Ausrichtung mit nach oben weisenden Nuten, einnehmen muss, damit die Schleuderschaufeln ihre Position relativ zur Grundscheibe beibehalten, nachdem sie in die zugehörigen Aufnahmen eingesetzt sind und bevor der zentrale Befestigungsflansch angebracht ist.

Die Patentschrift US 5 209 024 zeigt ein Schleuderrad mit Grundscheibe, Schleuderschaufeln und einem eine Deckscheibe umfassenden Impeller. Die Grundscheibe besitzt in ihrer Oberseite eine in Umfangsrichtung durchgehende, schüsselförmige Eintiefung, die radial außen von einem axial vorstehenden Randsteg umgeben ist. Dieser Randsteg weist in Umfangsrichtung gesehen eine einzelne Durchbrechung auf. Die einen Teil des Impellers bildende Deckscheibe hat in Radialrichtung nach außen offene Nuten, durch die die Schleuderschaufeln hindurchragen, und ist axial gegen die Grundscheibe verspannbar. Im verspannten Zustand werden Fußstücke der Schaufeln, die breiter sind als die Schaufeln selbst, zwischen der Grundscheibe und der Deckscheibe eingeklemmt.

Für die Montage und Demontage der Schleuderschaufeln werden in dieser Schrift zwei verschiedene Vorgehensweisen beschrieben:

Bei der ersten Vorgehensweise wird die Deckscheibe relativ zur Grundscheibe nur gelockert, aber nicht abgenommen. Die Deckscheibe mit den Schaufeln wird relativ zur Grundscheibe nach und nach so verdreht, dass jeweils eine Schaufel durch die Durchbrechung im Randsteg der Grundscheibe radial nach außen herausgezogen bzw. radial nach innen eingeschoben werden kann. Nach Einsetzen oder Tauschen aller Schaufeln wird die Deckscheibe wieder gegen die Grundscheibe verspannt.

Bei der zweiten Vorgehensweise wird die Deckscheibe ganz von der Grundscheibe getrennt und abgenommen. Die Schaufeln werden nach ihrem Einsetzen in die Nuten der Deckscheibe mittels einer umlaufenden großen Schelle provisorisch gesichert. Danach wird die vormontierte Baueinheit aus Deckscheibe und Schleuderschaufeln auf der Grundscheibe positioniert und durch Verspannen der Deckscheibe gegen die Grundscheibe werden die Schaufeln abschließend fixiert.

Bei der ersten Vorgehensweise werden die Schaufeln durch die noch lose miteinander verbundene Grundscheibe und Deckscheibe provisorisch in ihrer Lage gesichert. Dabei ist allerdings das Montieren und Demontieren sehr umständlich. Bei der zweiten beschriebenen Vorgehensweise werden alle Schaufeln durch ein gemeinsames Verbindungsmittel, nämlich die Schelle, provisorisch gesichert. Diese zweite Vorgehensweise setzt allerdings voraus, dass die Deckscheibe aus der zugehörigen Strahleinrichtung entnommen und in eine horizontale Lage gebracht wird, da nur so die Schleuderschaufeln relativ zur Deckscheibe so angeordnet und ausgerichtet werden können, dass die Schelle aus provisorisches Verbindungsmittel angebracht werden kann. Damit ist auch in der zweiten Vorgehensweise die Handhabung umständlich und zeitaufwendig.

Schließlich ist aus der Schrift WO 90/09 871 ein Schleuderrad für eine Strahleinrichtung bekannt, bei dem ebenfalls alle Schleuderschaufeln gleichzeitig mittels eines zentralen, ringförmigen Flansches an der tragenden Grundscheibe festgelegt werden. Dabei wird der zentrale ringförmige Flansch mittels einer Schraube gegen die Schleuderschaufeln und die Grundscheibe sowie gegen eine das Schleuderrad tragende Welle verspannt. An jeder Schleuderschaufel ist unterseitig zusätzlich zu einer zentralen, radial nach innen weisenden Nase radial außen jeweils ein hakenförmiger Fortsatz angeformt. Dieser Fortsatz greift von außen her in Radialrichtung nach innen in eine entsprechende Ausnehmung am Außenumfang der tragenden Grundscheibe ein. Mit dieser Konstruktion lässt sich möglicherweise eine begrenzte provisorische Halterung der Schleuderschaufel bis zur Anbringung des zentralen Flansches bewirken, jedoch setzt diese Funktion eine gewisse Reibung zwischen den zusammenwirkenden Teilen der Grundscheibe und der Schleuderschaufeln voraus, da andernfalls zumindest bei einer in einer vertikalen Ebene angeordneten Grundscheibe die nach unten weisenden Schleuderschaufeln von der Grundscheibe abfallen würden. Erst recht ergibt sich die gewünschte provisorische Halterungswirkung nicht, wenn die Grundscheibe mit der Seite, an der die Schleuderschaufeln angebracht werden sollen, nach unten weist. Zudem ist bei diesem Schleuderrad ungünstig, dass Ausnehmungen am Außenumfang der Grundscheibe angebracht sind, weil derartige Ausnehmungen erfahrungsgemäß einen Ausgangspunkt für einen erheblichen Verschleiß des Schleuderrades im Betrieb bilden, da die Ausnehmungen und die dort eingreifenden hakenförmigen Fortsätze zu Strömungswirbeln führen, die zu einer verstärkten Verschleißeinwirkung des von dem Schleuderrad verarbeiteten Strahlmittels führen.

Dokument GB 2 412 890 zeigt eine Strahleinrichtung nach dem Oberbegriff der Ansprüche 1, 4, 8 und 11.

Für die vorliegende Erfindung stellt sich deshalb die Aufgabe, eine Strahleinrichtung der eingangs genannten Art zu schaffen, das die vorstehend dargelegten Nachteile vermeidet, bei dem eine besonderes einfache und problemlose Montage und Demontage der Schleuderschaufeln mit geringem Arbeits- und Zeitaufwand gewährleistet ist und bei dem keine zusätzlichen Verschleißquellen entstehen.

Die Lösung dieser Aufgabe gelingt erfindungsgemäß mit einer Strahleinrichtung gemäß Anspruch 1, 4, 8 und 11.

Mit der Erfindung wird vorteilhaft dafür gesorgt, dass jede Schleuderschaufel individuell mit der Grundscheibe provisorisch ausreichend sicher verbunden werden kann, so dass ein problemloses Montieren der Schleuderschaufeln möglich ist. Bei der Montage der Schleuderschaufeln kann eine Bedienungsperson eine Schleuderschaufel nach der anderen zunächst in Eingriff mit der Grundscheibe bringen, wobei dann die Haltemittel für eine ausreichende provisorische Halterung der Schleuderschaufeln an der Grundscheibe sorgen. Die provisorische Halterung muss dabei nur gewährleisten, dass die Schleuderschaufeln nicht von der Grundscheibe abfallen. Sobald alle Schleuderschaufeln mit der Grundscheibe in den provisorischen Halteeingriff gebracht sind, wird das gemeinsame Arretierungsmittel angebracht, das dann die Schleuderschaufeln abschließend an der Grundscheibe fixiert. Die Haltemittel zur provisorischen Halterung der Schleuderschaufeln an der Grundscheibe müssen dabei nur so stark wirken, dass sie die Schleuderschaufeln in der Position relativ zur Grundscheibe halten, wofür relativ kleine und/oder schwache Haltemittel ausreichend sind. Im Betrieb des Schleuderrades sind die Schleuderschaufeln mittels des gemeinsamen Arretierungsmittels sicher gegen die Grundscheibe verspannt und fixiert, wobei dann die Haltemittel zur provisorischen Halterung der Schleuderschaufeln keine Funktion mehr haben. Da an die Haltemittel zur provisorischen Halterung der Schleuderschaufeln keine besonders hohen Anforderungen gestellt werden, können diese entsprechend kompakt ausgeführt werden und problemlos in die Aufnahmen in der Grundscheibe, in die Grundscheibe selbst und/oder in den Fußteil jeder Schleuderschaufel integriert werden, sodass sie nicht störend in Erscheinung treten.

Die Haltemittel für die provisorische Halterung der Schleuderschaufeln an der Grundscheibe können in unterschiedlichen Ausführungen realisiert werden.

Eine erste bevorzugte Ausgestaltung schlägt vor, dass das Haltemittel durch pro Schleuderschaufel und zugehöriger Aufnahme mindestens einen Querstift gebildet ist, der einseitig von einer Seitenfläche oder beidseitig von zwei Seitenflächen des Fußteils vorragt und dem in einer oder zwei korrespondierenden Seitenflächen der Aufnahme eine oder zwei Stiftnuten zugeordnet sind, in die der Querstift bei einem Positionieren der Schleuderschaufel auf der Grundscheibe mit Bewegungsspiel einführbar ist. Der Querstift und die zugehörige Stiftnut oder Stiftnuten sind einfache Elemente, die mit einem geringen Aufwand an der Schleuderschaufel und der Grundscheibe angebracht oder angeformt werden können, so dass diese zusätzlichen Haltemittel nicht zu einer nennenswerten Verteuerung der Schleuderschaufeln und der Grundscheibe führen. Gleichzeitig wird hiermit aber die gewünschte Wirkung, nämlich die provisorische Halterung der Schleuderschaufeln an der Grundscheibe in praktisch jeder beliebigen Lage der Grundscheibe, erzielt.

In weiterer Ausgestaltung ist bevorzugt vorgesehen, dass die/jede Stiftnut einen abgewinkelten oder abgebogenen Verlauf mit einem im wesentlichen axial verlaufenden Anfangsabschnitt und einem im wesentlichen radial verlaufenden Endabschnitt hat. Mit dem abgewinkelten oder abgebogenen Verlauf der Stiftnut oder der Stiftnuten wird die Haltewirkung besonders sicher, so dass auch bei extremen Lagen der Grundscheibe, beispielsweise einer Lage, in der die mit den Schleuderschaufeln zu verbindende Seite der Grundscheibe nach unten weist, eine sichere provisorische Halterungswirkung erreicht wird.

Bevorzugt liegt dabei der Anfangsabschnitt der/jeder Stiftnut radial innen vom Endabschnitt der/jeder Stiftnut. Hiermit wird die Möglichkeit geschaffen, im Betrieb des Schleuderrades in Radialrichtung nach außen wirkende Kräfte der Schleuderschaufeln durch einen festen Anschlag an der Grundscheibe aufzunehmen, da das Einsetzen der Schaufeln mit einer Bewegung von radial innen nach außen verbunden ist. Damit kann der in Radialrichtung nach außen wirkende feste Anschlag an der Grundscheibe hohe Zentrifugalkräfte der Schleuderschaufeln aufnehmen.

Alternativ kann das Haltemittel durch pro Aufnahme mindestens ein Reibklemmelement gebildet sein. In dieser Ausgestaltung des Schleuderrades wird die Haltewirkung durch Reibungskräfte erzielt, wobei diese relativ klein können, weil sie höchstens das Eigengewicht einer Schleuderschaufel halten müssen.

Eine Weiterbildung schlägt vor, dass das Reibklemmelement durch pro Aufnahme einen oder mehrere stift- oder leistenförmige Körper aus einem elastischen Material gebildet ist, wobei das/jedes Reibklemmelement in einer Führungsbohrung oder sonstigen passenden Führung in der Grundscheibe angeordnet und so ausgebildet und bemaßt ist, dass es bei nicht montierter Schleuderschaufel in die Aufnahme vorragt, dass es bei in die Aufnahme eingesetztem Fußteil der Schleuderschaufel diese klemmend hält und dass es bei abschließend arretierter Schleuderschaufel von deren Fußteil in die Führungsbohrung verdrängt ist. In dieser Ausgestaltung wird erreicht, dass das Reibklemmelement einerseits seine Haltefunktion sicher erfüllt und dass es andererseits die abschließende Arretierung der Schleuderschaufeln an der Grundscheibe in keiner Weise behindert. Eine kinematische Umkehrung der Anordnung mit einem oder mehreren Reibklemmelementen im oder am Fußteil ist ohne weiteres möglich, da auch dies die gewünschte Klemmfunktion ergibt.

Zur Erzielung einer guten Haltewirkung bei relativ kleinen zusammenwirkenden Flächen besteht vorteilhaft das/jedes Reibklemmelement aus einem Gummi oder aus einem Elastomer.

Um eine symmetrische Haltewirkung in dieser Ausführung des Schleuderrades zu erzielen, sind zweckmäßig zwei Reibklemmelemente einander gegenüberliegend in zwei Seitenflächen der Aufnahme angeordnet.

Eine weitere Alternative besteht darin, dass das Haltemittel durch pro Schleuderschaufel und zugehöriger Aufnahme mindestens ein Rastelement gebildet ist. Auch mit einem oder mehreren Rastelementen lässt sich die gewünschte Haltewirkung für eine provisorische Halterung der Schleuderschaufeln an der Grundscheibe erzielen.

Eine diesbezügliche Weiterbildung sieht vor, dass das Rastelement durch eine von einer Feder belastete Rastkugel einerseits und eine zur Rastkugel passende Rasteintiefung andererseits gebildet ist. Die von einer Feder belastete Rastkugel ist ein sehr kompaktes und zugleich wirksames Haltemittel, das einfach integriert werden kann. Die zugehörige Rasteintiefung auf der anderen Seite ist besonders einfach herstellbar.

In weiterer Ausgestaltung ist dabei bevorzugt vorgesehen, dass jeweils die federbelastete Rastkugel in einer Bohrung in einer der Seitenflächen der Aufnahme angeordnet ist und dass die Rasteintiefung positionsgerecht an einer Seitenfläche des Fußteils der Schleuderschaufel ausgebildet ist.

In einer weiteren Alternative ist das Haltemittel durch pro Schleuderschaufel und zugehöriger Aufnahme mindestens einen Magneten gebildet. Auch durch eine magnetische Kraft lässt sich die gewünschte provisorische Halterung der Schleuderschaufeln an der Grundscheibe erzielen, wobei von Vorteil ist, dass insbesondere bei kleinen Abständen auch schon kleine Magnete eine hohe Haltekraft erzielen.

Dabei ist bevorzugt vorgesehen, dass jeder Magnet ein im Bereich der Aufnahme in die Grundscheibe eingelassener Permanentmagnet ist und dass die Schleuderschaufeln zumindest in einem mit dem Magneten zusammenwirkenden Bereich aus einem magnetisierbaren Material bestehen. Ein Permanentmagnet ist ein einfaches und preiswertes Bauteil, das zudem problemlos in der Grundscheibe untergebracht werden kann. Da übliche Schleuderschaufeln aus magnetisierbarem Stahl bestehen, ist die magnetische Haltewirkung problemlos erzielbar. Bei Bedarf kann die Schleuderschaufel, wenn sie an sich aus nicht magnetisierbaren Material besteht, in den Bereich, der mit dem Permanentmagneten zusammenwirken soll, aus einem magnetisierbaren Material gefertigt werden, beispielsweise durch einen Eisen- oder Stahleinsatz in einer ansonsten aus nichtmagnetischem Metall bestehenden oder keramischen Schaufel.

Grundsätzlich kann jedes der vorstehend beschriebenen verschiedenen Haltemittel für sich die nötige Haltewirkung zur provisorischen Halterung der Schleuderschaufeln an der Grundscheibe erzeugen. Es besteht aber auch die Möglichkeit, dass zur Erhöhung der Haltewirkung das Schleuderrad pro Schleuderschaufel und zugehöriger Aufnahme mehrere unterschiedlich wirkende Haltemittel aufweist. Damit wird eine besonders hohe Sicherheit hinsichtlich der Erzielung der gewünschten provisorischen Haltewirkung erreicht.

Für alle vorstehend beschriebenen Ausführungen des Schleuderrades ist bevorzugt vorgesehen, dass es eine mit der Grundscheibe unter Einklemmung der Fußteile lösbar verbindbare Deckscheibe als gemeinsames Arretierungsmittel aufweist.

Um die Arretierung der Schleuderschaufeln gegen die Grundscheibe einerseits einfach und andererseits zuverlässig zu erzielen, ist vorgesehen, dass die das gemeinsame Arretierungsmittel bildende Deckscheibe radial innen von den Schleuderschaufeln angeordnet ist und dass mit einem radial äußeren Umfangsbereich der Deckscheibe jeweils ein radial innerer Endbereich des Fußteils jeder Schleuderschaufel axial gegen die Grundscheibe einklemmbar ist. In dieser Ausführung genügt eine in ihrem Durchmesser relativ kleine Deckscheibe, wobei hier zweckmäßig der Außendurchmesser der Deckscheibe im wesentlichen dem freien Abstand zwischen den radial inneren Enden der Schleuderschaufeln abzüglich eines Bewegungsspiels entspricht.

Eine alternative diesbezügliche Ausgestaltung schlägt vor, dass jeweils der Fußteil gegenüber der übrigen Schleuderschaufel in Umfangsrichtung des Schleuderrades verbreitert ist, dass die das Arretierungsmittel bildende Deckscheibe parallel zu den Aufnahmen der Grundscheibe verlaufende, in Radialrichtung nach außen hin offene Schlitze aufweist und dass die Weite der Schlitze so bemessen ist, dass jeweils eine der Schleuderschaufeln mit ihrem dem Fußteil benachbarten nicht verbreiterten Bereich in den Schlitz passt. Neben der Arretierungsfunktion schützt die Deckscheibe hier die Grundscheibe gegen die Einwirkung des Strahlmittels, wodurch der Verschleiß der in der Herstellung aufwendigeren und teureren Grundscheibe im Betrieb des Schleuderrades wesentlich vermindert wird.

Hinsichtlich der Formgebung der Fußteile ist zweckmäßig vorgesehen, dass der Fußteil jeder Schleuderschaufel im Querschnitt gesehen rechteckig oder trapezförmig ist und dass die den Fußteil aufnehmende Aufnahme jeweils im Querschnitt daran angepasst geformt ist. Da bevorzugt die Schleuderschaufeln im wesentlichen in Axialrichtung in die Grundscheibe einsetzbar sein sollen, sind die Fußteile und die zugehörigen Aufnahmen bevorzugt hinterschneidungsfrei ausgeführt. Dies bedeutet, dass bei dem trapezförmigen Querschnitt des Fußteils dieser in Richtung zur Grundscheibe hin schmaler wird. Damit ergibt sich beim Einsetzen des Fußteils in die zugehörige Aufnahme in der Grundscheibe eine zentrierende Wirkung sowie eine Verstärkung der Klemmwirkung bei Anbringung des zentralen Arretierungsmittels.

Um eine gute Wirkung des Schleuderrades bei einem möglichst geringen Gewicht des Schleuderrades zu erzielen, schlägt die Erfindung weiter vor, dass die Schleuderschaufeln die Grundscheibe radial nach außen überragen. Diese Ausgestaltung ist bei dem erfindungsgemäßen Schleuderrad problemlos möglich, weil die Mittel zur Verbindung der Schleuderschaufeln mit der Grundscheibe problemlos in einen relativ nahe am radial inneren Ende der Schleuderschaufeln liegenden Bereich angeordnet sein können. Der radial äußere Bereich der Schleuderschaufeln wird bei dem erfindungemäßen Schleuderrad für die Arretierung der Schleuderschaufeln an der Grundscheibe nicht benötigt.

Um das gemeinsame Arretierungsmittel einerseits möglichst einfach und andererseits möglichst sicher mit der Grundscheibe lösbar verbinden zu können, wird vorgeschlagen, dass im gemeinsamen Arretierungsmittel und in der Grundscheibe radial innen von den Schleuderschaufeln je eine zentrale oder jeweils mehrere in Umfangsrichtung verteilte Bohrungen angebracht sind, wobei durch das Bohrungspaar/die Bohrungspaare hindurch eine Schraube/mehrere Schrauben zur Verspannung des Arretierungsmittels gegen die Grundscheibe führbar ist/sind.

Die Schleuderschaufeln können bei dem erfindungsgemäßen Schleuderrad in Radialrichtung gesehen geradlinig oder gebogen verlaufen. Hier besteht eine relativ große Gestaltungsfreiheit, weil die Verbindung der Schleuderschaufeln mit der Grundscheibe in einem relativ weit radial innen liegenden Bereich der Schleuderschaufeln erfolgt. Damit können die mit dem Strahlmittel zusammenwirkenden Bereiche der Schleuderschaufeln weitgehend unabhängig von ihrem mit der Grundscheibe zusammenwirkenden Fußteil gestaltet werden.

Um die Schleuderschaufeln mechanisch zu versteifen und um eine Führungswirkung für das von den Schleuderschaufeln geförderte Strahlmittel zu erzielen, ist schließlich noch vorgesehen, dass die Schleuderschaufeln an ihrer von Fußteil entfernt liegenden und/oder ihrer dem Fußteil zugewandten, in Radialrichtung verlaufenden Kante mit (je) einem Verstärkungssteg ausgebildet sind. Wenn die Schleuderschaufeln an ihrer dem Fußteil zugewandten Kante mit einem Verstärkungssteg ausgebildet sind, sorgt dieser zudem für einen Schutz der zugehörigen Ausnehmung in der Grundscheibe gegen ein Eindringen von Strahlmittel, was die Lebensdauer der Grundscheibe verlängert.

Im folgenden werden Ausführungsbeispiele der erfindungsgemäßen Strahleinrichtung anhand einer Zeichnung erläutert. Die Figuren der Zeichnungen zeigen:
- Figur 1: ein Schleuderrad mit einem Teil einer Strahlmittelzuleitung im vertikalschnitt,
- Figur 2: das Schleuderrad aus Figur 1 mit einem Teilschnitt gemäß der Schnittlinie II-II in Figur 1,
- Figur 3: das Schleuderrad aus Figur 1 in Ansicht auf seine Schleuderschaufeln tragende Seite,
- Figur 4: eine einzelne Schleuderschaufel in Seitenansicht,
- Figur 5: die Schleuderschaufel aus Figur 4 im Querschnitt gemäß der Schnittlinie V-V in Figur 4,
- Figur 6: das Schleuderrad in einer zweiten Ausführung in einem Vertikalschnitt,
- Figur 7: das Schleuderrad aus Figur 6 in einem Teilschnitt gemäß der Schnittlinie VII-VII in Figur 6,
- Figur 8: das Schleuderrad in einer dritten Ausführung in einem Vertikalschnitt,
- Figur 9: das Schleuderrad aus Figur 8 in einem Teilschnitt gemäß der Schnittlinie IX-IX in Figur 8, und
- Figur 10: das Schleuderrad in einer vierten Ausführung im Vertikalschnitt.

Figur 1 der Zeichnung zeigt in einem Vertikalschnitt ein Schleuderrad 1 zusammen mit einem kurzen Abschnitt einer Strahlmittelzuleitung 11. Ein das Schleuderrad 1 umgebendes Gehäuse mit einer Strahlmittelaustrittsöffnung ist in der Zeichnung nicht eigens dargestellt.

Das Schleuderrad 1 besteht aus einer Grundscheibe 2 mit mehreren damit verbundenen Schleuderschaufeln 4 und einem Arretierungsmittel 3 zur gemeinsamen Arretierung aller Schleuderschaufeln 4 auf der Grundscheibe 2.

In ihrem Zentrum besitzt die Grundscheibe 2 eine in der Zeichnung nach rechts hin offene Wellenaufnahme 21, mit der das Schleuderrad 1 auf einer drehantreibbaren Welle, die hier nicht dargestellt ist, montierbar ist. Von dem zentralen Teil mit der Wellenaufnahme 21 erstreckt sich die Grundscheibe 2 radial nach außen.

An der in der Zeichnung nach links weisenden Flachseite der Grundscheibe 2 sind in Umfangsrichtung verteilt in gleichmäßigen Abständen mehrere Schleuderschaufeln 4 angebracht. Hierzu besitzt die Grundscheibe 2 in entsprechenden Abständen in Umfangsrichtung verteilt mehrere in Radialrichtung verlaufende, nutförmige Aufnahmen 24, in die jeweils ein Fußteil 42 einer Schleuderschaufel 4 eingreift. Radial innen besitzt jeder Fußteil 42 einen radial inneren Endbereich 44, der über eine radial innere Stirnkante der eigentlichen Schleuderschaufel 4 hervorragt. Dieser Endbereich 44 der Schleuderschaufeln 4 wirkt mit einem radial äußeren Umfangsbereich 33 des Arretierungsmittels 3 zusammen.

Im zusammengebauten Zustand, wie ihn die Figur 1 zeigt, ist das Arretierungsmittel 3 mittels mehrerer Schrauben 31, die durch Bohrungen 32 im Arretierungsmittel 3 in Gewindebohrungen 22 in der Grundscheibe 2 führen, verbunden. Dabei übergreift der radial äußere Umfangsbereich 33 den radial inneren Endbereich 44 aller Fußteile 42 der Schleuderschaufeln 4, wodurch die Schleuderschaufeln 4 an der Grundscheibe 2 fixiert sind.

Das Arretierungsmittel 3 ist hier ein Teil einer in dem Schleuderrad 1 ohnehin vorhandenen Verteilerhülse 14, die an einer in der Figur 1 nach oben weisenden Seite eine Durchbrechung 15 zum Austragen des Strahlmittels aufweist. Da das Arretierungsmittel 3 zusammen mit der Verteilerhülse 14 mit der drehbaren Grundscheibe 2 verbunden ist, rotiert im Betrieb des Schleuderrades 1 auch die Verteilerhülse 14 mit ihrer Durchbrechung 15 um die Drehachse 10 des Schleuderrades 1.

Mit der Strahlmittelzuleitung 11 ist eine nichtrotierende Leithülse 12 verbunden, die die Verteilerhülse 14 mit Freigang umgibt und die in ihrem Umfang eine in der Zeichnung ebenfalls nach oben weisende Durchbrechung 13 für einen Durchtritt des Strahlmittels aufweist.

Wie zuvor beschrieben, werden alle Schleuderschaufeln 4 mittels des einzigen Arretierungsmittels 3 an der Grundscheibe 2 fixiert. Deshalb ist es während der Montage der Schleuderschaufeln 4 hilfreich, die Schleuderschaufeln 4 provisorisch an der Grundscheibe 2 so zu haltern, dass sie nicht von der Grundschreibe 2 abfallen, auch wenn das gemeinsame Arretierungsmittel 3 noch nicht angebracht ist. Zu diesem Zweck sind bei dem Ausführungsbeispiel gemäß Figur 1 Haltemittel 5 vorgesehen, die an den Fußteilen 42 der Schleuderschaufeln 4 und/oder an den Aufnahmen 24 der Grundscheibe 2 angeordnet sind. Bei dem Beispiel gemäß Figur 1 besteht das Haltemittel 5 jeweils aus einem Querstift 55, der jeweils den Fußteil 42 der Schleuderschaufel 4 durchsetzt und beidseitig über je eine Seitenfläche 45 des Fußteils 42 vorsteht.

Die vorstehenden Teile des Querstifts 55 wirken jeweils mit Stiftnuten 25' zusammen, die in zwei Seitenflächen 25 der jeweiligen Aufnahme 24 vorgesehen sind. Dieses Zusammenwirken wird besonders in dem Teilschnitt in Figur 2 deutlich.

Weiter verdeutlicht die Figur 2, dass der Fußteil 42 der Schleuderschaufel 4 hier eine im Querschnitt trapezförmige, konische Form hat, wobei die Dicke des Fußteils 42 in Richtung zur Aufnahme 24 hin abnimmt. Die Aufnahme 24 ihrerseits weist gegengleich zu den Seitenflächen 45 des Fußteils 42 ausgerichtete schräge Seitenflächen 25 auf.

Bei abgenommener Strahlmittelzuleitung 11 und abgenommenem Arretierungsmittel 3 können die Schleuderschaufeln 4 durch eine Bewegung zunächst nach radial innen und dann axial von der Grundscheibe 2 weg aus den Aufnahmen 24 entfernt werden, wozu die Stiftnuten 25' in den Seitenflächen 25 der Aufnahmen 24 einen entsprechenden Verlauf aufweisen.

Umgekehrt werden bei der Montage der Schleuderschaufeln 4 die Fußteile 42 zunächst in Axialrichtung zur Grundscheibe 2 hin und dann in Radialrichtung nach außen bewegt, wobei diese Bewegung durch den Verlauf der Stiftnuten 25' vorgegeben ist. Sobald die Schleuderschaufeln 4 ihre Sollposition erreicht haben, werden sie mittels des Querstifts 55, der mit den Stiftnuten 25' in Eingriff steht, ausreichend sicher an der Grundscheibe 2 gehalten, so dass ein selbsttätiges Herausfallen der Schleuderschaufeln 4 aus ihren Aufnahmen 24 nicht mehr möglich ist. Die endgültige Fixierung der Schleuderschaufeln 4 erfolgt dann durch das Anbringen des zentralen, gemeinsamen Arretierungsmittels 3.

Figur 3 zeigt das Schleuderrad aus Figur 1 in einer Ansicht auf seine die Schleuderschaufeln 4 tragende Seite. Wie die Figur 3 verdeutlicht, besitzt das Schleuderrad 1 hier insgesamt sechs Schleuderschaufeln 4, wobei auch eine kleinere oder größere Anzahl von Schleuderschaufeln 4 möglich ist.

Radial ganz innen verläuft die Drehachse 10 des Schleuderrades 2 senkrecht zur Zeichnungsebene. Um die Drehachse 10 herum ist das zentrale Arretierungsmittel 3 in Stirnansicht sichtbar, das mittels der Schrauben 31 gegen die Grundscheibe 2 lösbar verspannbar ist.

Die Fußteile 42 der Schleuderschaufeln 4 und die zugehörigen Aufnahmen 24 in der Grundscheibe 2 sind hier durch die Schleuderschaufeln 4 verdeckt und deshalb nur in gestrichelter Darstellung angedeutet. Auch die Haltemittel 5 sind hier durch die Schleuderschaufeln 4 verdeckt und daher ebenfalls nur gestrichelt eingezeichnet.

Figur 4 zeigt eine einzelne Schleuderschaufel 4 aus dem Schleuderrad 1 gemäß Figur 1 in einer Ansicht auf eine seiner Flachseiten. Rechts in Figur 4 liegt der Fußteil 42 der Schleuderschaufel 4, wobei eine von dessen Seitenflächen 45 dem Betrachter zugewandt ist. Aus dieser Seitenfläche 45 ragt der das Haltemittel 5 bildende Querschrift 55 mit seinem einen Ende senkrecht zur Zeichnungsebene hervor.

Unten in Figur 4 liegt der radial innere Endbereich 44 des Fußteils 42, der im montierten Zustand des Schleuderrades 1 mit dem zentralen Arretierungsmittel 3 zusammenwirkt.

Zur Aussteifung der Schleuderschaufel 4 besitzt diese an ihren seitlichen Kanten jeweils einen Verstärkungssteg 48, wobei die Verstärkungsstege 48 einen zwischen diesen liegenden Bereich 43 geringerer Materialstärke begrenzen.

Figur 5 zeigt die Schleuderschaufel 4 gemäß Figur 4 im Querschnitt entsprechend der Schnittlinie V-V in Figur 4. Hier wird der Verlauf des das Haltemittel 5 bildenden Querstifts 55 durch den Fußteil 42 deutlich. Dabei ragt der Querstift 55 über die beiden Seitenflächen 45 des Fußteils 42 vor. Links vom Fußteil 42 liegt in Figur 5 der erste Verstärkungssteg 48, an den sich der Bereich 43 der Schleuderschaufel 4 mit geringerer Materialstärke anschließt. Ganz links schließt dann der zweite Verstärkungssteg 48 die Schleuderschaufel 4 ab.

Figur 6 zeigt eine zweite Ausführung des Schleuderrades 1 in gleicher Darstellungsweise wie in Figur 1, wobei in Figur 6 aber die nicht Teil des Schleuderrades 1 bildende Strahlmittelzuleitung 11 sowie die einen Teil des Arretierungsmittels 3 bildende Verteilerhülse 14 weggelassen sind.

Das Schleuderrad 1 gemäß Figur 6 unterscheidet sich von dem zuvor beschriebenen Ausführungsbeispiel durch die Art des Haltemittels 5, das bei dem Beispiel gemäß Figur 6 als Reibklemmelement 56 ausgeführt ist. In den weiteren Teilen stimmt das Schleuderrad 1 gemäß Figur 6 mit dem Beispiel in Figur 1 überein und es wird hinsichtlich der weiteren in Figur 6 verwendeten Bezugsziffern auf die vorhergehende Beschreibung verwiesen.

Die Anordnung der Haltemittel 5 wird in dem Teilschnitt gemäß Figur 7 besonders deutlich, wobei der Teilschnitt gemäß der Schnittlinie VII-VII in Figur 6 verläuft. Die Haltemittel 5 sind hier durch zwei aneinander gegenüberliegende Reibklemmelemente 56 gebildet, wobei jedes Reibklemmelement 56 aus einem Körper aus Gummi oder Elastomer besteht, der jeweils in einer Führungsbohrung 26 in den einander gegenüberliegenden Seitenflächen 25 der Aufnahmen 24 für die Fußteile 42 der Schleuderschaufeln 4 angeordnet ist. Die Reibklemmelemente 56 sind so ausgeführt, dass sie bei nicht in der Aufnahme 24 befindlichem Fußteil 42 in die Aufnahmen 24 vorragen. Bei in die Aufnahme 24 eingesetztem Fußteil 42 üben die Reibklemmelemente 56 eine Kraft auf den Fußteil 42 aus, die dafür ausreicht, die Schleuderschaufel 4 an der Grundscheibe 2 ausreichend sicher zu halten, bis abschließend nach dem Einsetzen aller Schleuderschaufeln 4 in die zugehörigen Aufnahmen 24 das Arretierungsmittel 3 zur gemeinsamen Fixierung aller Schleuderschaufeln 4 angebaut wird.

Eine weitere Ausführung des Schleuderrades 1 ist in Figur 8 und Figur 9 dargestellt. Figur 8 ist wieder ein Vertikalschnitt durch das gesamte Schleuderrad 1, wobei auch dieses in seinen Einzelteilen mit Ausnahme der Haltemittel 5 mit den vorhergehenden Ausführungen übereinstimmt. Die Haltemittel 5 sind hier durch je ein Rastelement 57 gebildet, das, wie der Teilschnitt in Figur 9 zeigt, durch eine mit einer Feder 57.2 belastete Rastkugel 57.1 gebildet ist. Passend zur Anordnung der Rastkugel 57.1 in einer der Seitenflächen 25 der Aufnahme 24 in der Grundscheibe 2 ist in der zugehörigen Seitenfläche 45 des Fußteils 42 der Schleuderschaufel 4 eine Rasteintiefung 47 eingeformt. Die Feder 57.2 und die Kugel 57.1 sind in einer Bohrung 47 geführt, die sich senkrecht zur Ebene der Seitenfläche 25 in die Grundscheibe 2 erstreckt. Das der Aufnahme 24 zugewandte Ende der Bohrung 27 ist in seinem Maß so verkleinert, dass die Kugel 57.1 in der Bohrung 57 gehalten ist, aber über die Seitenfläche 25 in die Aufnahme 24 vorragen kann.

Die Rastkugel 57.1 und die Rasteintiefung 47 wirken so zusammen, dass eine im ihre Aufnahme 24 eingesetzte Schleuderschaufel 4 ausreichend sicher gehalten wird, so dass ein Herausfallen der Schleuderschaufel 4 aus der Grundscheibe 2 vermieden ist, auch wenn das gemeinsame zentrale Arretierungsmittel 3 noch nicht angebracht ist.

Hinsichtlich der weiteren Bezugsziffern in den Figuren 8 und 9 wird auf die vorhergehende Beschreibung verwiesen.

Figur 10 schließlich zeigt ein letztes Ausführungsbeispiel des Schleuderrades 1, das sich wieder hinsichtlich der Haltemittel 5 von den vorhergehenden Ausführungsbeispielen unterscheidet. Bei dem Beispiel nach Figur 10 sind die Haltemittel 5 durch pro Aufnahme 24 einen Permanentmagneten 58 gebildet. Je ein Permanentmagnet 58 ist dabei unterhalb des Fußteils 42 in der Aufnahme 24 in die Grundscheibe 2 eingelassen. Bei in die Aufnahme 24 eingesetzten Fußteil 42 liegt dessen Unterseite in unmittelbarer Nachbarschaft zu der zum Fußteil 42 weisenden Oberseite des Permanentmagneten 58, wodurch der Magnet 58 eine magnetische Haltekraft auf die aus einem magnetisierbaren Material, üblicherweise Stahl, bestehende Schleuderschaufel 4 ausübt. Falls die Schleuderschaufel 4 insgesamt nicht aus einem magnetisierbaren Material besteht, kann der Fußteil 42 für sich aus einem magnetisierbaren Material hergestellt werden oder mit einer Einlage aus einem magnetisierbaren Material in einem Bereich gegenüber dem Permanentmagneten 58 ausgestattet werden. Auch mit Hilfe des Permanentmagneten 58 kann jeweils die zugehörige Schleuderschaufel 4 ausreichend sicher an der Grundscheibe gehalten werden, bis das Arretierungsmittel 3 zur gemeinsamen Fixierung aller Schleuderschaufeln 4 angebracht wird.

Durch die Haltemittel 5 werden, wie erwähnt, die Schleuderschaufeln 4 ausreichend sicher zunächst provisorisch in der Grundscheibe 2 gehalten, ohne dass eine Bedienungsperson den Halt manuell aufrecht erhalten muss, was ohnehin mit zwei Händen praktisch kaum möglich ist, oder den Halt durch zusätzlich angebrachte provisorische Haltemittel erzeugen muss. Dadurch wird die Montage der Schleuderschaufeln 4 an der Grundscheibe 2 einfach und kann mit kurzem Zeitaufwand erledigt werden. Auch das Anbringen und Lösen des gemeinsamen zentralen Arretierungsmittels 3 erfordert nur einen geringen Arbeitsaufwand, so dass die Wartung des Schleuderrades 1, insbesondere der Austausch von dessen ein Verschleißteil darstellenden Schleuderschaufeln 4, erleichtert und beschleunigt wird. Hiermit werden Stillstandszeiten einer zugehörigen Strahleinrichtung minimiert.

## Patentansprüche

1. Strahleinrichtung mit einem Schleuderrad (1), einem das Schleuderrad (1) umgebenden Gehäuse mit einer Strahlmittelzuleitung (11) und einer Strahlmittelaustrittsöffnung, wobei das Schleuderrad (1) eine einzelne Grundscheibe (2), die mit einer Antriebswelle verbindbar ist, und mehrere mit der Grundscheibe (2) lösbar verbundene Schleuderschaufeln (4) aufweist, wobei die Grundscheibe (2) pro Schleuderschaufel (4) eine Aufnahme (24) aufweist, wobei jede Schleuderschaufel (4) einen in die Aufnahme (24) passenden Fußteil (42) aufweist, **dadurch gekennzeichnet, dass** da Schleuderrad (1) ein einziges gemeinsames Arretierungsmittel (3) zur lösbaren Fixierung und axialen Verspannung aller Schleuderschaufeln (4) gegen die Grundscheibe (z) aufweist und wobei jeder Aufnahme (24) in der Grundscheibe (2) und/oder jedem Fußteil (42) der Schleuderschaufeln (4) mindestens ein Haltemittel (5) zur provisorischen Halterung der Schleuderschaufeln (4) an der Grundscheibe (2) bis zur Anbringung und Fixierung des gemeinsamen Arretierungsmittels (3) zugeordnet ist, wobei
das Haltemittel (5) durch pro Schleuderschaufel (4) und zugehöriger Aufnahme (24) mindestens einen Querstift (55) gebildet ist, der einseitig von einer Seitenfläche (45) oder beidseitig von zwei Seitenflächen (45) des Fußteils (42) vorragt und dem in einer oder zwei korrespondierenden Seitenflächen (25) der Aufnahme (24) eine oder zwei Stiftnuten (25') zugeordnet sind, in die der Querstift (55) bei einem Positionieren der Schleuderschaufel (4) auf der Grundscheibe (2) mit Bewegungsspiel einführbar ist, und dass bei abgenommener Strahlmittelzuleitung (11) und abgenommenem Arretierungsmittel (3) die Schleuderschaufeln (4) durch eine Bewegung zunächst nach radial innen und dann axial von der Grundscheibe (2) weg aus den Aufnahmen entfernbar sind und umgekehrt bei der Montage der Schleuderschaufeln (4) die Fußteile (42) zunächst in Axialrichtung zur Grundscheibe (2) hin und dann in Radialrichtung nach außen bewegbar sind.

2. Strahleinrichtung nach Anspruch 1, **dadurch gekennzeichnet, dass** die/jede Stiftnut (25') einen abgewinkelten oder abgebogenen Verlauf mit einem axial verlaufenden Anfangsabschnitt und einem radial verlaufenden Endabschnitt hat.

3. Strahleinrichtung nach Anspruch 2, **dadurch gekennzeichnet, dass** der Anfangsabschnitt der/jeder Stiftnut (25') radial innen vom Endabschnitt der/jeder Stiftnut (25') liegt.

4. Strahleinrichtung mit einem Schleuderrad (1), einem das Schleuderrad (1) umgebenden Gehäuse mit einer Strahlmittelzuleitung (11) und einer Strahlmittelaustrittsöffnung, wobei das Schleuderrad (1) eine einzelne Grundscheibe (2), die mit einer Antriebswelle verbindbar ist, und mehrere mit der Grundscheibe (2) lösbar verbundene Schleuderschaufeln (4) aufweist, wobei die Grundscheibe (2) pro Schleuderschaufel (4) eine Aufnahme (24) aufweist, **dadurch gekennzeichnet, dass** jede Schleuderschaufel (4) einen in die Aufnahme (24) passenden Fußteil (42) aufweist, wobei das Schleuderrad (1) ein einziges gemeinsames Arretierungsmittel (3) zur lösbaren Fixierung und axialen Verspannung aller Schleuderschaufeln (4) gegen die Grundscheibe (z) aufweist und wobei jeder Aufnahme (24) in der Grundscheibe (2) und/oder jedem Fußteil (42) der Schleuderschaufeln (4) mindestens ein Haltemittel (5) zur provisorischen Halterung der Schleuderschaufeln (4) an der Grundscheibe (2) bis zur Anbringung und Fixierung des gemeinsamen Arretierungsmittels (3) zugeordnet ist, wobei
das Haltemittel (5) durch pro Aufnahme (24) mindestens ein Reibklemmelement (56) gebildet ist und dass bei abgenommener Strahlmittelzuleitung (11) und abgenommenem Arretierungsmittel (3) die Schleuderschaufeln (4) durch eine Bewegung zunächst nach radial innen und dann axial von der Grundscheibe (2) weg aus den Aufnahmen entfernbar sind und umgekehrt bei der Montage der Schleuderschaufeln (4) die Fußteile (42) zunächst in Axialrichtung zur Grundscheibe (2) hin und dann in Radialrichtung nach außen bewegbar sind.

5. Strahleinrichtung nach Anspruch 4, **dadurch gekennzeichnet, dass** das Reibklemmelement (56) durch pro Aufnahme (24) zumindest einen stift- oder leistenförmigen Körper aus einem elastischen Material gebildet ist, wobei das Reibklemmelement (56) in einer Führungsbohrung (26) in der Grundscheibe (2) angeordnet und so ausgebildet und bemaßt ist, dass es bei nicht montierter Schleuderschaufel (4) in die Aufnahme (24) vorragt, dass es bei in die Aufnahme (24) eingesetztem Fußteil (42) der Schleuderschaufel (4) diese klemmend hält und dass es bei abschließend arretierter Schleuderschaufel (4) von deren Fußteil (42) in die Führungsbohrung (26) verdrängt ist.

6. Strahleinrichtung nach Anspruch 5, **dadurch gekennzeichnet, dass** das Reibklemmelement (56) aus einem Gummi oder aus einem Elastomer besteht.

7. Strahleinrichtung nach Anspruch 5 oder 6, **dadurch gekennzeichnet, dass** zwei Reibklemmelemente (56) einander gegenüberliegend in zwei Seitenflächen (25) der Aufnahme (24) angeordnet sind.

8. Strahleinrichtung mit einem Schleuderrad (1) einem das Schleuderrad (1) umgebenden Gehäuse mit einer Strahlmittelzuleitung (11) und einer Strahlmittelaustrittsöffnung, wobei das Schleuderrad (1) eine einzelne Grundscheibe (2), die mit einer Antriebswelle verbindbar ist, und mehrere mit der Grundscheibe (2) lösbar verbundene Schleuderschaufeln (4) aufweist, wobei die Grundscheibe (2) pro Schleuderschaufel (4) eine Aufnahme (24) aufweist, wobei jede Schleuderschaufel (4) einen in die Aufnahme (24) passenden Fußteil (42) aufweist, **dadurch gekennzeichnet, dass** das Schleuderrad (1) ein einzige gemeinsames Arretierungsmittel (3) zur lösbaren Fixierung und axialen Verspannung aller Schleuderschaufeln (4) gegen die Grundscheibe (2) aufweist und wobei jeder Aufnahme (24) in der Grundscheibe (2) und/oder jedem Fußteil (42) der Schleuderschaufeln (4) mindestens ein Haltemittel (5) zur provisorischen Halterung der Schleuderschaufeln (4) an der Grundscheibe (2) bis zur Anbringung und Fixierung des gemeinsamen Arretierungsmittels (3) zugeordnet ist, wobei
das Haltemittel (5) durch pro Schleuderschaufel (4) und zugehöriger Aufnahme (24) mindestens ein Rastelement (57) gebildet ist und dass bei abgenommener Strahlmittelzuleitung (11) und abgenommenem Arretierungsmittel (3) die Schleuderschaufeln (4) durch eine Bewegung zunächst nach radial innen und dann axial von der Grundscheibe (2) weg aus den Aufnahmen entfernbar sind und umgekehrt bei der Montage der Schleuderschaufeln (4) die Fußteil (42) zunächst in Axialrichtung zur Grundscheibe (2) hin und dann in Radialrichtung nach außen bewegbar sind.

9. Strahleinrichtung nach Anspruch 8, **dadurch gekennzeichnet, dass** das Rastelement (57) durch eine von einer Feder (57.2) belastete Rastkugel (57.1) einerseits und eine zur Rastkugel (57.1) passende Rasteintiefung (47) andererseits gebildet ist.

10. Strahleinrichtung nach Anspruch 9, **dadurch gekennzeichnet, dass** jeweils die federbelastete Rastkugel (57.1) in einer Bohrung (27) in einer der Seitenflächen (25) der Aufnahme (24) angeordnet ist und dass die Rasteintiefung (47) positionsgerecht an einer Seitenfläche (45) des Fußteils (42) der Schleuderschaufel (4) ausgebildet ist.

11. Strahleinrichtung mit einem Schleuderrad (1), einem das Schleuderrad (1) umgebenden Gehäuse mit einer Strahlmittelzuleitung (11) und einer Strahlmittelaustrittsöffnung, wobei das Schleuderrad (1) eine einzelne Grundscheibe (2), die mit einer Antriebswelle verbindbar ist, und mehrere mit der Grundscheibe (2) lösbar verbundene Schleuderschaufeln (4) aufweist, wobei die Grundscheibe (2) pro Schleuderschaufel (4) eine Aufnahme (24) aufweist, wobei jede Schleuderschaufel (4) einen in die Aufnahme (24) passenden Fußteil (42) aufweist, **dadurch gekennzeichnet, dass** das Schleuderrad (1) ein einziges gemeinsames Arretierungsmittel (3) zur lösbaren Fixierung und axialen Verspannung aller Schleuderschaufeln (4) gegen die Grundscheibe aufweist und wobei jeder Aufnahme (24) in der Grundscheibe (2) und/oder jedem Fußteil (42) der Schleuderschaufeln (4) mindestens ein Haltemittel (5) zur provisorischen Halterung der Schleuderschaufeln (4) an der Grundscheibe (2) bis zur Anbringung und Fixierung des gemeinsamen Arretierungsmittels (3) zugeordnet ist, wobei
das Haltemittel (5) durch pro Schleuderschaufel (4) und zugehöriger Aufnahme (24) mindestens einen Magneten (58) gebildet ist und dass bei abgenommener Strahlmittelzuleitung (11) und abgenommenem Arretierungsmittel (3) die Schleuderschaufeln (4) durch eine Bewegung zunächst nach radial innen und dann axial von der Grundscheibe (2) weg aus den Aufnahmen entfernbar sind und umgekehrt bei der Montage der Schleuderschaufeln (4) die Fußteile (42) zunächst in Axialrichtung zur Grundscheibe (2) hin und dann in Radialrichtung nach außen bewegbar sind.

12. Strahleinrichtung nach Anspruch 11, **dadurch gekennzeichnet, dass** jeder Magnet (58) ein im Bereich der Aufnahme (24) in die Grundscheibe (2) eingelassener Permanentmagnet ist und dass die Schleuderschaufeln (4) zumindest in einem mit dem Magneten (58) zusammenwirkenden Bereich aus einem magnetisierbaren Material bestehen.

13. Strahleinrichtung nach einem der vorhergehenden Ansprüche, **dadurch gekennzeichnet, dass** es pro Schleuderschaufel (4) und zugehöriger Aufnahme (24) mehrere unterschiedlich wirkende Haltemittel (5) aufweist.

14. Strahleinrichtung nach einem der vorhergehenden Ansprüche, **dadurch gekennzeichnet, dass** es eine mit der Grundscheibe (2) unter Einklemmung der Fußteile (42) lösbar verbindbare Deckscheibe als gemeinsames Arretierungsmittel (3) aufweist.

15. Strahleinrichtung nach Anspruch 14, **dadurch gekennzeichnet, dass** die das gemeinsame Arretierungsmittel (3) bildende Deckscheibe radial innen von den Schleuderschaufeln (4) angeordnet ist und dass mit einem radial äußeren Umfangsbereich (33) der Deckscheibe jeweils ein radial innerer Endbereich (44) des Fußteils (42) jeder Schleuderschaufel (4) axial gegen die Grundscheibe (2) einklemmbar ist.

16. Strahleinrichtung nach Anspruch 14, **dadurch gekennzeichnet, dass** jeweils der Fußteil (42) gegenüber der übrigen Schleuderschaufel (4) in Umfangsrichtung des Schleuderrades (1) verbreitert ist, dass die das Arretierungsmittel (3) bildende Deckscheibe parallel zu den Aufnahmen (24) der Grundscheibe (2) verlaufende, in Radialrichtung nach außen hin offene Schlitze aufweist und dass die Weite der Schlitze so bemessen ist, dass jeweils eine der Schleuderschaufeln (4) mit ihrem dem Fußteil (42) benachbarten nicht verbreiterten Bereich (43) in den Schlitz passt.

17. Strahleinrichtung nach einem der vorhergehenden Ansprüche, **dadurch gekennzeichnet, dass** der Fußteil (42) jeder Schleuderschaufel (4) im Querschnitt gesehen rechteckig oder trapezförmig ist und dass die den Fußteil (42) aufnehmende Aufnahme (24) jeweils im Querschnitt daran angepasst ebenfalls rechteckig oder trapezförmig geformt ist.

18. Strahleinrichtung nach einem der vorhergehenden Ansprüche, **dadurch gekennzeichnet, dass** die Schleuderschaufeln (4) die Grundscheibe (2) radial nach außen überragen.

19. Strahleinrichtung nach einem der Ansprüche 1 bis 18, **dadurch gekennzeichnet, dass** im gemeinsamen Arretierungsmittel (3) und in der Grundscheibe (2) radial innen von den Schleuderschaufeln (4) je eine zentrale Bohrung (22, 32) angebracht ist, wobei durch das Bohrungspaar (22, 32) hindurch eine Schraube (31) zur Verspannung des Arretierungsmittels (3) gegen die Grundscheibe (2) führbar ist.

20. Strahleinrichtung nach einem der Ansprüche 1 bis 18, **dadurch gekennzeichnet, dass** im gemeinsamen Arretierungsmittel (3) und in der Grundscheibe (2) radial innen von den Schleuderschaufeln (4) jeweils mehrere in Umfangsrichtung verteilte Bohrungen (22, 32) angebracht sind, wobei durch die Bohrungspaare (22, 32) hindurch mehrere Schrauben (31) zur Verspannung des Arretierungsmittels (3) gegen die Grundscheibe (2) führbar sind.

21. Strahleinrichtung nach einem der vorhergehenen Ansprüche, **dadurch gekennzeichnet, dass** die Schleuderschaufeln (4) in Radialrichtung gesehen geradlinig verlaufen.

22. Strahleinrichtung nach einem der vorhergehenen Ansprüche, **dadurch gekennzeichnet, dass** die Schleuderschaufeln (4) in Radialrichtung gesehen gebogen verlaufen.

23. Strahleinrichtung nach einem der vorhergehenen Ansprüche, **dadurch gekennzeichnet, dass** die Schleuderschaufeln (4) an ihrer vom Fußteil (42) entfernt liegenden und/oder ihrer dem Fußteil (42) zugewandten, in Radialrichtung verlaufenden Kante mit je einem Verstärkungssteg (48) ausgebildet sind.

## Claims

1. An abrasive blasting device with a blast wheel (1), a housing surrounding the blast wheel (1), the housing having an abrasive supply line (11) and an abrasive outlet aperture, wherein the blast wheel (1) comprises a single basic disk (2) which is connectable to a drive shaft and a plurality of blasting blades (4) which are connected to the basic disk (2) in a detachable manner, wherein the basic disk (2) comprises one receptacle (24) per blasting blade (4), wherein each blasting blade (4) comprises a foot section (42) fitting into the receptacle (24),
**characterized in that**
the blast wheel (1) comprises one single common locking means (3) for locking all blasting blades (4) in a detachable manner and bracing all of said blasting blades (4) against the basic disk (2) in an axial direction and wherein at least one retaining means (5) for temporarily retaining the blasting blades (4) on the basic disk (2) until the common locking means (3) is attached and locked is allocated to each receptacle (24) in the basic disk (2) and/or to each foot section (42) of the blasting blades (4), wherein the retaining means (5) is formed by at least one transverse pin (55) per blasting blade (4) and associated receptacle (24), said transverse pin (55) projecting from one lateral surface (45) of the foot section (42) on one of its sides or from two lateral surfaces (45) of the foot section (42) on both of its sides, with one or two pin grooves (25' ) being allocated to said transverse pin (55) in one or two of the corresponding lateral surfaces (25) of the receptacle (24), said transverse pin (55) being insertable into said pin grooves (25' ) with motional play while the blasting blade (4) is positioned on the basic disk (2), and that, with the abrasive supply line (11) having been removed and the locking means (3) having been removed, the blasting blades (4) can be removed from the receptacles by a movement first in a radially inward direction and then in an axial direction away from the basic disk (2) and that, while the blasting blades (4) are installed, the foot sections (42) can, vice versa, be moved first in an axial direction towards the basic disk (2) and then in a radially outward direction.

2. The abrasive blasting device according to Claim 1, **characterized in that** the/each pin groove (25' ) extends in an angled or a bent-off direction with an axially extending initial section and a radially extending end section.

3. The abrasive blasting device according to Claim 2, **characterized in that** the initial section of the/each pin groove (25' ) is arranged in a radially inward direction from the end section of the/each pin groove (25' ).

4. An abrasive blasting device with a blast wheel (1), a housing surrounding the blast wheel (1), the housing having an abrasive supply line (11) and an abrasive outlet aperture, wherein the blast wheel (1) comprises a single basic disk (2) which is connectable to a drive shaft and a plurality of blasting blades (4) which are connected to the basic disk (2) in a detachable manner, wherein the basic disk (2) comprises one receptacle (24) per blasting blade (4),
**characterized in that**
each blasting blade (4) comprises a foot section (42) fitting into the receptacle (24), wherein the blast wheel (1) comprises one single common locking means (3) for locking all blasting blades (4) in a detachable manner and bracing all of said blasting blades (4) against the basic disk (2) in an axial direction and wherein at least one retaining means (5) for temporarily retaining the blasting blades (4) on the basic disk (2) until the common locking means (3) is attached and locked is allocated to each receptacle (24) in the basic disk (2) and/or to each foot section (42) of the blasting blades (4), wherein the retaining means (5) is formed by at least one frictional clamping element (56) per receptacle (24), and that, with the abrasive supply line (11) having been removed and the locking means (3) having been removed, the blasting blades (4) can be removed from the receptacles by a movement first in a radially inward direction and then in an axial direction away from the basic disk (2) and that, on installation of the blasting blades (4), the foot sections (42) can, vice versa, be moved first in an axial direction towards the basic disk (2) and then in a radially outward direction.

5. The abrasive blasting device according to Claim 4, **characterized in that** the frictional clamping element (56) is, per receptacle (24), formed by at least one pin-shaped or strip-formed body made of an elastic material, wherein the frictional clamping element (56) is arranged in a drilled guide hole (26) in the basic disk (2) and is formed and dimensioned such that it projects into the receptacle (24) while the blasting blade (4) is not installed, that it retains the blasting blade (4) in a clamping manner while the foot section (42) of the blasting blade (4) is inserted into the receptacle (24), and that it is displaced into the drilled guide hole (26) by the foot section (42) of the blasting blade (4) while the blasting blade (4) is finally locked.

6. The abrasive blasting device according to Claim 5, **characterized in that** the frictional clamping element (56) is made of a rubber or an elastomer.

7. The abrasive blasting device according to Claim 5 or 6, **characterized in that** two frictional clamping elements (56) are arranged opposite to each other in two lateral surfaces (25) of the receptacle (24).

8. An abrasive blasting device with a blast wheel (1), a housing surrounding the blast wheel (1), the housing having an abrasive supply line (11) and an abrasive outlet aperture, wherein the blast wheel (1) comprises a single basic disk (2) which is connectable to a drive shaft and a plurality of blasting blades (4) which are connected to the basic disk (2) in a detachable manner, wherein the basic disk (2) comprises one receptacle (24) per blasting blade (4), wherein each blasting blade (4) comprises a foot section (42) fitting into the receptacle (24),
**characterized in that**
the blast wheel (1) comprises one single common locking means (3) for locking all blasting blades (4) in a detachable manner and bracing all of said blasting blades (4) against the basic disk (2) in an axial direction and wherein at least one retaining means (5) for temporarily retaining the blasting blades (4) on the basic disk (2) until the common locking means (3) is attached and locked is allocated to each receptacle (24) in the basic disk (2) and/or to each foot section (42) of the blasting blades (4), wherein the retaining means (5) is formed by at least one detent element (57) per blasting blade (4) and associated receptacle (24) and that, with the abrasive supply line (11) having been removed and the locking means (3) having been removed, the blasting blades (4) can be removed from the receptacles by a movement first in a radially inward direction and then in an axial direction away from the basic disk (2) and that, on installation of the blasting blades (4), the foot sections (42) can, vice versa, be moved first in an axial direction towards the basic disk (2) and then in a radially outward direction.

9. The abrasive blasting device according to Claim 8, **characterized in that** the detent element (57) is, on the one hand, formed by a detent ball (57.1) that is loaded by a spring (57.2) and, on the other hand, by a detent recess (47) that matches the detent ball (57.1).

10. The abrasive blasting device according to Claim 9, **characterized in that** each spring-loaded detent ball (57.1) is arranged in a drilled hole (27) in one of the lateral surfaces (25) of the receptacle (24) and that the detent recess (47) is formed at an adequate position on a lateral surface (45) of the foot section (42) of the blasting blade (4).

11. An abrasive blasting device with a blast wheel (1), a housing surrounding the blast wheel (1), the housing having an abrasive supply line (11) and an abrasive outlet aperture, wherein the blast wheel (1) comprises a single basic disk (2) which is connectable to a drive shaft and a plurality of blasting blades (4) which are connected to the basic disk (2) in a detachable manner, wherein the basic disk (2) comprises one receptacle (24) per blasting blade (4), wherein each blasting blade (4) comprises a foot section (42) fitting into the receptacle (24),
**characterized in that**
the blast wheel (1) comprises one single common locking means (3) for locking all blasting blades (4) in a detachable manner and bracing all of said blasting blades (4) against the basic disk (2) in an axial direction and wherein at least one retaining means (5) for temporarily retaining the blasting blades (4) on the basic disk (2) until the common locking means (3) is attached and located is allocated to each receptacle (24) in the basic disk (2) and/or to each foot section (42) of the blasting blades (4), wherein the retaining means (5) is formed by at least one magnet (58) per blasting blade (4) and associated receptacle (24) and that, with the abrasive supply line (11) having been removed and the locking means (3) having been removed, the blasting blades (4) can be removed from the receptacles by a movement first in a radially inward direction and then in an axial direction away from the basic disk (2) and that, on installation of the blasting blades (4), the foot sections (42) can, vice versa, be moved first in an axial direction towards the basic disk (2) and then in a radially outward direction.

12. The abrasive blasting device according to Claim 11, **characterized in that** each magnet (58) is a permanent magnet that is embedded in the basic disk (2) in the vicinity of the receptacle (24) and that the blasting blades (4) are made of a magnetizable material at least in a region cooperating with the magnet (58).

13. The abrasive blasting device according to anyone of the preceding claims, **characterized in that** it comprises a plurality of retaining means (5) per blasting blade (4) and associated receptacle (24), said retaining means (5) being effective in different manners.

14. The abrasive blasting device according to anyone of the preceding claims, **characterized in that**, as the common locking means (3), it comprises a cover disk that can be connected to the basic disk (2) in a detachable manner and with the foot sections (42) being clamped in.

15. The abrasive blasting device according to Claim 14, **characterized in that** the cover disk forming the common locking means (3) is arranged in a radially inward direction from the blasting blades (4) and that a radially inward end region (44) of the foot section (42) of each blasting blade (4) can be braced against the basic disk (2) in an axial direction each with a radially outward circumferential region (33) of the cover disk.

16. The abrasive blasting device according to Claim 14, **characterized in that**, in relation to the remaining blasting blade (4), each foot section (42) is broadened in circumferential direction of the blast wheel (1), that the cover disk forming the locking means (3) comprises slots that extend in parallel to the receptacles (24) of the basic disk (2) and are open in a radially outward direction, and that the width of the slots is dimensioned such that one of the blasting blades (4) each fits into the slot with its non-broadened region (43) neighboring the foot section (42).

17. The abrasive blasting device according to anyone of the preceding claims, **characterized in that**, as seen in cross-section, the foot section (42) of each blasting blade (4) is rectangular or trapezoidal in shape and that the receptacle (24) receiving the foot section (42) is also rectangular or trapezoidal in shape, each respectively matching in its cross-section.

18. The abrasive blasting device according to anyone of the preceding claims, **characterized in that** the blasting blades (4) project beyond the basic disk (2) in a radially outward direction.

19. The abrasive blasting device according to anyone of Claims 1 to 18, **characterized in that** one central drilled hole (22, 32) is placed in each of the common locking means (3) and the basic disk (2) in a radially inward direction from the blasting blades (4), wherein a screw (31) can be guided through the pair of drilled holes (22, 32), said screw (31) being provided to brace the locking means (3) against the basic disk (2).

20. The abrasive blasting device according to anyone of Claims 1 to 18, **characterized in that** a plurality of drilled holes (22, 32) that are distributed in circumferential direction are placed in the common locking means (3) and the basic disk (2) in a radially inward direction from the blasting blades (4), wherein a plurality of screws (31) can be guided through the pairs of drilled holes (22, 32), said screws (31) being provided to brace the locking means (3) against the basic disk (2).

21. The abrasive blasting device according to anyone of the preceding claims, **characterized in that** the blasting blades (4) extend in a straight line as seen in radial direction.

22. The abrasive blasting device according to anyone of the preceding claims, **characterized in that** the blasting blades (4) extend in a bent line as seen in radial direction.

23. The abrasive blasting device according to anyone of the preceding claims, **characterized in that** the blasting blades (4) are formed with one reinforcing web (48) each on their edge arranged apart from the foot section (42) and/or on their edge facing the foot section (42) and extending in radial direction.

## Revendications

1. Dispositif de projection abrasive avec une roue de projection (1) et avec un carter entourant la roue de projection (1), lequel carter comporte une conduite d'alimentation en agent d'abrasion par jet (11) et un orifice de sortie de l'agent d'abrasion par jet, la roue de projection (1) comportant un unique disque de base (2) qui peut être relié à un arbre d'entraînement et plusieurs palettes de projection (4) reliées de manière amovible au disque de base (2), le disque de base (2) présentant un logement (24) par palette de projection (4), chaque palette de projection (4) comportant une partie de base (42) adaptée pour entrer dans le logement (24), **caractérisé en ce que** la roue de projection (1) comporte un unique moyen de blocage commun (3) pour la fixation amovible et le calage axial de toutes les palettes de projection (4) contre le disque de base (2), et au moins un moyen de retenue (5) pour maintenir provisoirement les palettes de projection (4) sur le disque de base (2) jusqu'à la pose et la fixation du moyen de blocage commun (3) étant affecté à chaque logement (24) ménagé dans le disque de base (2) et/ou à chaque partie de base (42) des palettes de projection (4), le moyen de retenue (5) étant formé par au moins une broche transversale (55) par palette de projection (4) et logement associé (24), laquelle broche fait saillie d'un côté par rapport à une face latérale (45) ou des deux côtés par rapport à deux faces latérales (45) de la partie de base (42) et à laquelle broche une ou deux rainures de broche (25') dans lesquelles la broche transversale (55) peut être introduite lors d'un positionnement de la palette de projection (4) sur le disque de base (2) avec jeu de mouvement sont associées dans une ou deux faces latérales (25) correspondantes du logement (24), et **en ce que**, lorsque la conduite d'alimentation en agent d'abrasion par jet (11) est retirée et le moyen de blocage (3) est retiré, les palettes de projection (4) peuvent être retirées des logements par un mouvement tout d'abord dirigé radialement vers l'intérieur, puis allant s'éloignant axialement du disque de base (2), et les parties de base (42) pouvant, inversement, être déplacées tout d'abord dans le sens axial vers le disque de base (2), puis dans le sens radial vers l'extérieur lors du montage des palettes de projection (4).

2. Dispositif de projection abrasive selon la revendication 1, **caractérisé en ce que** la/chaque rainure de broche (25') présente un tracé angulaire ou coudé avec une partie initiale axiale et une partie finale radiale.

3. Dispositif de projection abrasive selon la revendication 2, **caractérisé en ce que** la partie initiale de la/chaque rainure de broche (25') est située radialement intérieurement par rapport à la partie finale de la/chaque rainure de broche (25').

4. Dispositif de projection abrasive avec une roue de projection (1) et avec un carter entourant la roue de projection (1), lequel carter comporte une conduite d'alimentation en agent d'abrasion par jet (11) et un orifice de sortie de l'agent d'abrasion par jet, la roue de projection (1) comportant un unique disque de base (2) qui peut être relié à un arbre d'entraînement et plusieurs palettes de projection (4) reliées de manière amovible au disque de base (2), le disque de base (2) présentant un logement (24) par palette de projection (4), **caractérisé en ce que** chaque palette de projection (4) comporte une partie de base (42) adaptée pour entrer dans le logement (24), la roue de projection (1) comportant un unique moyen de blocage commun (3) pour la fixation amovible et le calage axial de toutes les palettes de projection (4) contre le disque de base (2), et au moins un moyen de retenue (5) pour maintenir provisoirement les palettes de projection (4) sur le disque de base (2) jusqu'à la pose et la fixation du moyen de blocage commun (3) étant affecté à chaque logement (24) ménagé dans le disque de base (2) et/ou à chaque partie de base (42) des palettes de projection (4), le moyen de retenue (5) étant formé par au moins un élément de serrage par friction (56) par logement (24), et **en ce que**, lorsque la conduite d'alimentation en agent d'abrasion par jet (11) est retirée et le moyen de blocage (3) est retiré, les palettes de projection (4) peuvent être retirées des logements par un mouvement tout d'abord dirigé radialement vers l'intérieur, puis allant s'éloignant axialement du disque de base (2), et les parties de base (42) pouvant, inversement, être déplacées tout d'abord dans le sens axial vers le disque de base (2), puis dans le sens radial vers l'extérieur lors du montage des palettes de projection (4).

5. Dispositif de projection abrasive selon la revendication 4, **caractérisé en ce que** l'élément de serrage par friction (56) est formé par au moins un corps en forme de broche ou de barre en une matière élastique par logement (24), l'élément de serrage par friction (56) étant situé dans un perçage de guidage (26) ménagé dans le disque de base (2) et étant réalisé et dimensionné de manière telle qu'il fait saillie dans le logement (24) lorsque la palette de projection (4) n'est pas montée, que, lorsque la partie de base (42) de la palette de projection (4) est introduite dans le logement (24), il maintient celle-ci par serrage et que, lorsque la palette de projection (4) est finalement bloquée, il est repoussé dans le perçage de guidage (26) par la partie de base (42) de celle-ci.

6. Dispositif de projection abrasive selon la revendication 5, **caractérisé en ce que** l'élément de serrage par friction (56) est composé de caoutchouc ou d'un élastomère.

7. Dispositif de projection abrasive selon la revendication 5 ou 6, **caractérisé en ce que** deux éléments de serrage par friction (56) sont situés en vis-à-vis dans deux faces latérales (25) du logement (24).

8. Dispositif de projection abrasive avec une roue de projection (1) et avec un carter entourant la roue de projection (1), lequel carter comporte une conduite d'alimentation en agent d'abrasion par jet (11) et un orifice de sortie de l'agent d'abrasion par jet, la roue de projection (1) comportant un unique disque de base (2) qui peut être relié à un arbre d'entraînement et plusieurs palettes de projection (4) reliées de manière amovible au disque de base (2), le disque de base (2) présentant un logement (24) par palette de projection (4), chaque palette de projection (4) comportant une partie de base (42) adaptée pour entrer dans le logement (24),
**caractérisé en ce que**
la roue de projection (1) comporte un unique moyen de blocage commun (3) pour la fixation amovible et le calage axial de toutes les palettes de projection (4) contre le disque de base (2), et au moins un moyen de retenue (5) pour maintenir provisoirement les palettes de projection (4) sur le disque de base (2) jusqu'à la pose et la fixation du moyen de blocage commun (3) étant affecté à chaque logement (24) ménagé dans le disque de base (2) et/ou à chaque partie de base (42) des palettes de projection (4), le moyen de retenue (5) étant formé par au moins un élément d'encliquetage (57) par palette de projection (4) et logement associé (24), et **en ce que**, lorsque la conduite d'alimentation en agent d'abrasion par jet (11) est retirée et le moyen de blocage (3) est retiré, les palettes de projection (4) peuvent être retirées des logements par un mouvement tout d'abord dirigé radialement vers l'intérieur, puis allant s'éloignant axialement du disque de base (2), et les parties de base (42) pouvant, inversement, être déplacées tout d'abord dans le sens axial vers le disque de base (2), puis dans le sens radial vers l'extérieur lors du montage des palettes de projection (4).

9. Dispositif de projection abrasive selon la revendication 8, **caractérisé en ce que** l'élément d'encliquetage (57) est formé par une bille d'encliquetage (57.1) contrainte par un ressort (57.2), d'une part, et un creux d'encliquetage (47) adapté à la bille d'encliquetage (57.1), d'autre part.

10. Dispositif de projection abrasive selon la revendication 9, **caractérisé en ce que** la bille d'encliquetage (57.1) contrainte par un ressort est située dans l'une des faces latérales (25) du logement (24) et **en ce que** le creux d'encliquetage (47) est réalisé à une position adéquate sur une face latérale (45) de la partie de base (42) de la palette de projection (4).

11. Dispositif de projection abrasive avec une roue de projection (1 ) et avec un carter entourant la roue de projection (1), lequel carter comporte une conduite d'alimentation en agent d'abrasion par jet (11) et un orifice de sortie de l'agent d'abrasion par jet, la roue de projection (1) comportant un unique disque de base (2) qui peut être relié à un arbre d'entraînement et plusieurs palettes de projection (4) reliées de manière amovible au disque de base (2), le disque de base (2) présentant un logement (24) par palette de projection (4), chaque palette de projection (4) comportant une partie de base (42) adaptée pour entrer dans le logement (24),
**caractérisé en ce que**
la roue de projection (1) comporte un unique moyen de blocage commun (3) pour la fixation amovible et le calage axial de toutes les palettes de projection (4) contre le disque de base (2), et au moins un moyen de retenue (5) pour maintenir provisoirement les palettes de projection (4) sur le disque de base (2) jusqu'à la pose et la fixation du moyen de blocage commun (3) étant affecté à chaque logement (24) ménagé dans le disque de base (2) et/ou à chaque partie de base (42) des palettes de projection (4), le moyen de retenue (5) étant formé par au moins un aimant (58) par palette de projection (4) et logement associé (24), et **en ce que**, lorsque la conduite d'alimentation en agent d'abrasion par jet (11) est retirée et le moyen de blocage (3) est retiré, les palettes de projection (4) peuvent être retirées des logements par un mouvement tout d'abord dirigé radialement vers l'intérieur, puis allant s'éloignant axialement du disque de base (2), et les parties de base (42) pouvant, inversement, être déplacées tout d'abord dans le sens axial vers le disque de base (2), puis dans le sens radial vers l'extérieur lors du montage des palettes de projection (4).

12. Dispositif de projection abrasive selon la revendication 11, **caractérisé en ce que** chaque aimant (58) est un aimant permanent encastré dans le disque de base (2) dans la zone du logement (24) et **en ce que** les palettes de projection (4) se composent d'une matière magnétisable au moins dans une zone qui coopère avec l'aimant (58).

13. Dispositif de projection abrasive selon l'une des revendications précédentes, **caractérisé en ce qu'**il comporte, pour chaque palette de projection (4) et logement associé (24), plusieurs moyens de retenue (5) qui agissent différemment.

14. Dispositif de projection abrasive selon l'une des revendications précédentes, **caractérisé en ce qu'**il comporte, en tant que moyen de blocage commun (3), un disque de recouvrement qui peut être relié de manière amovible au disque de base (2) avec serrage de la partie de base (42).

15. Dispositif de projection abrasive selon la revendication 14, **caractérisé en ce que** le disque de recouvrement formant le moyen de blocage commun (3) est situé radialement intérieurement par rapport aux palettes de projection (4) et **en ce que** respectivement une zone terminale (44) radialement intérieure de la partie de base (42) de chaque palette de projection (4) peut être serrée axialement contre le disque de base (2) avec une zone de pourtour radialement extérieure (33) du disque de recouvrement.

16. Dispositif de projection abrasive selon la revendication 14, **caractérisé en ce que** chaque partie de base (42) est évasée par rapport au reste de la palette de projection (4) dans le sens du pourtour de la roue de projection (1), **en ce que** le disque de recouvrement formant le moyen de blocage (3) comporte des fentes parallèles aux logements (24) du disque de base (2) et ouvertes vers l'extérieur dans le sens radial et **en ce que** respectivement l'une des palettes de projection (4) s'engage dans la fente en sa partie (43) non évasée voisine de la partie de base (42).

17. Dispositif de projection abrasive selon l'une des revendications précédentes, **caractérisé en ce que** la partie de base (42) de chaque palette de projection (4) est, vue en coupe transversale, de forme rectangulaire ou trapézoïdale et **en ce que** le logement (24) qui reçoit la partie de base (42) est formé avec une section adaptée également de forme rectangulaire ou trapézoïdale.

18. Dispositif de projection abrasive selon l'une des revendications précédentes, **caractérisé en ce que** les palettes de projection (4) dépassent le disque de base (2) radialement vers l'extérieur.

19. Dispositif de projection abrasive selon l'une des revendications 1 à 18, **caractérisé en ce que** respectivement un perçage central (22, 32) est ménagé dans le moyen de blocage commun (3) et dans le disque de base (2) radialement intérieurement par rapport aux palettes de projection (4), une vis (31) pouvant traverser la paire de perçages (22, 32) pour caler le moyen de blocage (3) contre le disque de base (2).

20. Dispositif de projection abrasive selon l'une des revendications 1 à 18, **caractérisé en ce que** respectivement plusieurs perçages (22, 32) répartis dans le sens du pourtour sont ménagés dans le moyen de blocage commun (3) et dans le disque de base (2) radialement intérieurement par rapport aux palettes de projection (4), plusieurs vis (31) pouvant traverser les paires de perçages (22, 32) pour caler le moyen de blocage (3) contre le disque de base (2).

21. Dispositif de projection abrasive selon l'une des revendications précédentes, **caractérisé en ce que**, vues dans le sens radial, les palettes de projection (4) sont en ligne droite.

22. Dispositif de projection abrasive selon l'une des revendications précédentes, **caractérisé en ce que**, vues dans le sens radial, les palettes de projection (4) sont pliées.

23. Dispositif de projection abrasive selon l'une des revendications précédentes, **caractérisé en ce que** les palettes de projection (4) sont réalisées avec respectivement une nervure de renforcement (48) sur leur bord radial éloigné de la partie de base (42) et/ou tourné vers la partie de base (42).
